# EUROPÄISCHE PATENTSCHRIFT

(11) **EP 0 816 028 B1**
(45) Veröffentlichungstag und Bekanntmachung des Hinweises auf die Patenterteilung: **21.08.2002**
(21) Anmeldenummer: 97109462.8
(22) Anmeldetag: 11.06.1997
(51) Int. Cl.: B26D 7/26, B26D 11/00

(54) **Vorrichtung und Verfahren zur Bearbeitung von Lagenmaterial**
Apparatus and method for processing laminated material
Dispositif ainsi que méthode pour le travail d'un matériau stratifié

(30) Priorität: 28.06.1996 DE 19625818
(43) Veröffentlichungstag der Anmeldung: 07.01.1998
(73) Patentinhaber: bielomatik Leuze GmbH + Co, D-72639 Neuffen (DE)
(72) Erfinder: Pizzi, Fausto, 40017 S. Giovanni in Persiceto, Bologna (IT); Forni, Gilberto, 40017 S. Giovanni in Persiceto, Bologna (IT)
(74) Vertreter: Patentanwälte Ruff, Wilhelm, Beier, Dauster & Partner

(56) Entgegenhaltungen:
- EP-A- 0 289 878
- EP-A- 0 593 964
- EP-A- 0 692 370
- DE-A- 2 752 648
- DE-A- 3 244 402
- DE-A- 4 032 474
- DE-B- 1 092 292
- DE-C- 641 938
- FR-A- 2 124 862
- US-A- 3 296 911
- PATENT ABSTRACTS OF JAPAN vol. 14, no. 164 (M-957), 30.März 1990 & JP 02 024094 A (TOYODA GOSEI CO LTD), 26.Januar 1990,

## Beschreibung

Die Erfindung betrifft eine Vorrichtung, mit welcher Lagenmaterial, wie Papier, Folien oder dgl., bearbeitet, transportiert und/oder geteilt werden kann. Das Lagenmaterial ist zweckmäßig biegeflexibel und kann ein Gewicht von weniger als 500, 200 oder 100 g/m² aufweisen, z.B. als Verpackungsmaterial geeignet sein, mit welchem ein Paket, wie ein Papierstapel, eng anliegend eingewickelt wird.

Besonders zur Herstellung von rechteckigen oder ähnlichen Verpackungsbögen oder dgl. wird das Material zweckmäßig als Bahn von einem Speicher, wie einer Rolle, abgezogen und im kontinuierlichen Durchlauf einem oder mehreren Längsschneidern zugeführt, welche auf einer oder beiden Längsseiten einander quer gegenüberliegend je einen Randstreifen von der Bahn abtrennen und dadurch die gewünschte Breite des Verpakkungsbogens festlegen. Nach dem Längsschnitt wird die Bahn in die gesonderten Bögen durch Querschnitte unterteilt, wonach die Bögen entweder kantenbündig gestapelt oder unmittelbar einer Verpackungsstation zugeführt werden, in welcher sie aufeinander folgend maschinell so vollständig um eine zu verpackende Einheit gefaltet werden, daß diese vollständig abgedeckt ist. Um die Bögen an unterschiedlich breite Verpackungseinheiten anpassen bzw. den Längsschnitt in unterschiedliche Breitenbereiche des Materiales verlegen zu können, ist mindestens ein Längsschneider von Hand oder mit einem Antrieb querverstellbar und in seiner jeweiligen Arbeitsposition festsetzbar. Dies gilt auch für jede andere linienförmige Bearbeitung, deren Arbeitsbreite wesentlich kleiner als die Hälfte der Materialbreite oder ein Zehntel davon ist.

Zur Querverstellung kann das Werkzeug, wie eine Schneid- oder Scherrolle, außer Eingriff mit dem Material gebracht, dann querverstellt und wieder in Eingriff mit dem Material gebracht werden. Die beiden, dadurch gegeneinander querversetzten Längsbearbeitungen sind dann nicht kontinuierlich über eine entsprechende Querbearbeitung miteinander verbunden. Im Falle eines Schnittes sind das vordere Ende des einen Längsschnittes und das querversetzte hintere Ende des anderen Längsschnittes dann nicht über einen durchgehenden Verbindungsschnitt miteinander verbunden, wodurch die beiden aneinander schließenden, unterschiedlich breiten Abschnitte des Randstreifens mit der übrigen Materialbahn verbunden bleiben und von dieser in einem gesonderten Arbeitsgang abgetrennt werden müssen, um den Randstreifen als durchgehenden Abfallstreifen von dem übrigen Material wegführen zu können. Außerdem ist für die Querverstellung die Förderbewegung der Materialbahn zu unterbrechen, so daß sich große Stillstandszeiten für die Querverstellung ergeben.

Aus der EP 0 692 370 A1,die die Basis für den Oberbegriff des Anspruchs 1 bildet, ist eine Anlage zur Herstellung von Wellpappebögen mit veränderbarem Format bekannt geworden, die eine drehantreibbare und verschwenkbare Messerscheibe aufweist. Diese Messerscheibe arbeitet mit einem festen Schneidtisch zusammen. Beide sind um eine weit vom Punkt des Schneideingriffes entfernte Achse verschwenkbar, so dass sie sich bei einer Querverstellung zur Veränderung der Schneidbreite zur Durchführung eines schrägen Schnitts verstellen lassen.

Der Erfindung liegt die Aufgabe zu Grunde, eine Vorrichtung sowie ein Verfahren der beschriebenen Art zu schaffen, bei welchen Nachteile bekannter Verfahrensweisen bzw. der beschriebenen Art vermieden sind und die insbesondere eine Querverstellung der jeweiligen Bearbeitungszone in verkürzter Zeit bzw. ohne Stillsetzen der Vorrichtung ermöglichen.

Es sind Steuermittel vorgesehen, um die jeweilige Werkzeug-Einheit während der Querverstellung in unmittelbarem Eingriff mit dem Material zu halten und/oder um während der Querverstellung die kontinuierliche oder eine langsamere Längs- und Vorschubbewegung zwischen Werkzeug-Einheit und Material nicht zu unterbrechen, sondern fortzuführen. Dadurch kann vom Beginn bis zum Ende der Querverstellung vermieden werden, daß Zeit benötigt wird, um die Werkzeug-Einheit außer Arbeitseingriff zu bringen bzw. um die Vorschubbewegung stillzusetzen. Die ist insbesondere vorteilhaft, wenn das Material in einem Werkzeugspalt bearbeitet wird, dessen einander gegenüberliegende Begrenzungen gemeinsam in der genannten Weise verstellt werden.

Da die Werkzeug-Einheit als scherender Längsschneider so ausgebildet ist, daß sie für die Bearbeitung eine vorbestimmte Spurausrichtung benötigt, nämlich eine Ausrichtung parallel zur Bearbeitungslinie, ist sie zweckmäßig hinsichtlich dieser Spurausrichtung stufenlos kontinuierlich veränderbar, beispielsweise ähnlich einem gelenkten Rad eines Fahrzeuges um eine einzige, zur Materialebene rechtwinklig quer liegende Achse schwenkbar, die durch den Eingriffsbereich geht, in welchem die Werkzeug-Einheit das Material bearbeitet. Der Lenkausschlag, die Querbewegung und die Vorschubbewegung können einander so überlagert werden, daß die beiden zueinander parallelen, jedoch gegeneinander querversetzten Längsschnitte oder dgl. über einen durchgehend geradlinigen Verbindungs- bzw. Schrägschnitt oder dgl. unmittelbar miteinander verbunden sind, der spitzwinklig zu den Längsschnitten liegt. Die Überlagerung ermöglicht jedoch auch einen polygonalen oder gekrümmten Verbindungsschnitt bzw. eine entsprechende andere Bearbeitung, die nur über einen Teil der so bearbeiteten Materialbreite oder über die gesamte Materialbreite durchgehen kann. Es könnte daher auch mit dem längsbearbeitenden Werkzeug eine linienförmige Bearbeitung rechtwinklig zur Materialbahn, beispielsweise eine vollständige Quertrennung, durchgeführt werden.

Die Werkzeug-Einheit weist zwei beiderseits des Materiales einander unmittelbar gegenüberliegende Werkzeuge auf, die bei der Bearbeitung gleichzeitig in das Material von beiden Seiten eingreifen und gegenläufig drehbar sind. Beide Werkzeuge führen die Vorschubbewegung, die Querbewegung und/oder die Lenkbewegung gemeinsam aus, so daß ihre gegenseitig Relativlage stets gleich bleibt. Ein Werkzeug kann dabei zur Abstützung des Materiales bei der Bearbeitung bzw. gegen den Bearbeitungsdruck des anderen Werkzeuges vorgesehen sein und im Falle eines Schneiders eine das Material nicht durchsetzende Scherkante bilden, mit welcher das andere, das Material durchsetzende Werkzeug scherend zusammenwirkt. Die Halterungen oder Lagerungen der beiden Werkzeuge sind über einen Träger starr miteinander verbunden, der bei der Bearbeitung seitlich außerhalb des noch nicht bearbeiteten oder bereits bearbeiteten Materiales liegt und auf nur einer oder beiden Seiten der Materialebene in Lenklagern gelagert sein kann.

Die Lenkachse durchsetzt das Material und der die Materialebene durchsetzende Teil des Trägers liegt in Vorschubrichtung, insbesondere in der Vorschubrichtung des Materiales, gegenüber der Längsachse und/oder der Bearbeitungszone versetzt, so daß er stets im Bereich des bereits bearbeiteten Abschnittes des Materiales liegt und unmittelbar benachbart zu dessen zugehöriger Seitenkante die Materialebene durchsetzt. Beim Schnitt liegt der genannte Trägerteil dann stets in geringem Abstand benachbart zur Schnittkante des in der Materialebene weiterlaufenden Materialteiles.

Die Werkzeug-Einheit bzw. deren Halterung oder Lagerung ist an einem parallel zur Materialebene und rechtwinklig quer zur Vorschubrichtung verfahrbar gelagerten Querschlitten angeordnet, der bzw. dessen Schlittenlagerung, bezogen auf die Vorschubrichtung, auf der vom genannten Trägerteil abgekehrten Seite der Bearbeitungsstelle liegt, z.B. in Vorschubrichtung des Materiales stromaufwärts dieser Bearbeitungsstelle. Der Abstand der Schlittenlagerung von dieser Bearbeitungsstelle bzw. der Lenkachse kann dabei kleiner als der Abstand des die Materialebene durchsetzenden Trägerteiles sein.

Zur Durchführung der Lenkbewegung ist ein Antrieb, beispielsweise ein Linearantrieb, wie ein Fluidantrieb, vorgesehen, welcher die Querbewegung mit ausführt und am Schlitten gelagert ist. Dieser Stell- oder Lenkantrieb ist so gesteuert , daß er mit dem Beginn der Querbewegung, also während der impulsartig kurzen Beschleunigung auf die ansonsten konstante Geschwindigkeit der Querbewegung die Lenkbewegung und Änderung der Ausrichtung der Werkzeug-Einheit ausführt, wonach während der konstanten Querbewegung keine Lenkbewegung stattfindet. Entsprechend arbeitet die Lenkbewegung auch bei der negativen Beschleunigung, während welcher die konstante Querbewegung stillgesetzt wird, wobei dann der Lenkausschlag entgegengesetzt gerichtet zu der Werkzeugausrichtung zurückführt, welche vor der Querbewegung gegeben war. Die Lenkbewegung kann in diesen beiden Endstellungen jeweils durch einen Anschlag starr festgelegt sein, so daß sich trotz der schnellen Lenkbewegung eine sehr genaue Ausrichtung ergibt.

Die Anschläge sind vorteilhaft durch Justierung lageveränderbar, um den Lenkausschlag zu verändern. Im Falle einer geradlinigen Schrägbearbeitung ist die konstante Geschwindigkeit der Querbewegung zweckmäßig gleich dem Tangens des Schrägwinkels der Schrägbearbeitung multipliziert mit der Vorschubgeschwindigkeit. Der Schrägwinkel gegenüber der Vorschubrichtung beträgt vorteilhaft höchstens 60, 30 oder 20° und mindestens 3 bzw. 5°, vorzugsweise etwa 10°. Vorteilhaft sind beiderseits der Längsmittelebene des Materiales oder dgl. zwei gleiche bzw. spiegelsymmetrisch angeordnete oder unterschiedliche Arbeitseinheiten vorgesehen, um das Material gleichzeitig an zwei gesonderten Bearbeitungsstellen zu bearbeiten, die in einer gemeinsamen, zur Längsmittelebene rechtwinklig querliegenden Querebene vorgesehen sind.

Diese Arbeitseinheiten sind unabhängig voneinander und/oder synchron gegenläufig querbewegbar, wofür gesonderte Querantriebe oder ein einziger, gemeinsamer Querantrieb vorgesehen sein können. Die Schlittenlagerungen dieser Arbeitseinheiten können miteinander fluchten. Gestellfeste Führungen bzw. Laufschienen für die Querbewegungen können starr an einem Vorrichtungsgestell bzw. zwischen dessen seitlichen Wangen befestigt sein, welche seitlich außerhalb der Materialbreite stehen.

Unabhängig von der beschriebenen Ausbildung wird erfindungsgemäß so verfahren, daß das Lagenmaterial und die Werkzeug-Einheit ohne Unterbrechung, ggf. mit Verzögerung, der Vorschubbewegung gegeneinander querverstellt werden. Selbst wenn dabei die Werkzeug-Einheit motorisch außer Bearbeitungseingriff gebracht wird, ergäbe sich dennoch für die Querverstellung eine wesentliche Zeitverkürzung gegenüber einer Verfahrensweise, bei welcher der Vorschub für die Querverstellung unterbrochen wird. Der während der Querbewegung nicht bearbeitete Längsabschnitt des Materiales könnte dann wie der mit Querbearbeitungen versehene Längsabschnitt durch unmittelbar an seine beiden Enden angrenzende Querschnitte mit einem gesonderten Werkzeug der Vorrichtung aus der Materialbahn herausgetrennt und als Abfall abgeführt werden.

Die einander zu überlagernden Bewegungen werden elektronisch bzw. über einen Computer oder Rechner mit einem Prozessor gesteuert. Die Bewegungen bzw. deren Geschwindigkeiten werden mit Sensoren erfaßt und über Signalleitungen dem Prozessor vermittelt. Eine entsprechende Signalleitung kann auch Meßwerte einer in Laufrichtung den Arbeitseinheiten nachgeschalteten Bearbeitungsstation für das Material an den Prozessor vermitteln und dadurch vorgegebene Programme für die einander zu überlagernden Bewegungen auslösen. Beispielsweise kann in der Verpackungsstation die Größe der jeweiligen Verpackungseinheit erfaßt und danach selbsttätig die Materialbahn im jeweils zugehörigen Breitenbereich variierbar längsbearbeitet werden. Es können daher im kontinuierlichen Durchlauf aufeinanderfolgend Materialabschnitte unterschiedlicher Breite mit durchgehend gemeinsamer Längsmittelebene hergestellt werden, von denen die beiderseits von der Längsmittelebene entfernten Randstreifen trotz unterschiedlich breiter Längsabschnitte kontinuierlich zusammenhängend von demjenigen Materialabschnitte abgetrennt werden, welcher zur Weiterverarbeitung bestimmt ist. Eine wesentliche Zeitersparnis ergibt sich auch, wenn für die Querverstellung die Vorschubbewegung stillgesetzt, die Werkzeug-Einheit oder das gesonderte Werkzeug jedoch bearbeitend in Eingriff mit dem Material steht.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im Folgenden näher erläutert. In den Zeichnungen zeigen:
- Fig. 1: die erfindungsgemäße Vorrichtung in vereinfachter Darstellung und in Draufsicht bzw. in Ansicht rechtwinklig zur Materialebene,
- Fig. 2: einen Ausschnitt der Vorrichtung gemäß Fig. 1 in vergrößerter Darstellung, ohne Materialbahn und ohne Obermesser,
- Fig. 3: einen zum Längsvorschub parallelen Schnitt durch die Vorrichtung nach Fig. 2 in vergrößerter Darstellung,
- Fig. 4: die gemäß Fig. 2 linke Arbeitseinheit in Ansicht entgegen dem Längsvorschub sowie in der seitlich äußersten Endstellung und
- Fig. 5: einen Ausschnitt der Fig. 4 im Schnitt parallel zur Materialebene und ohne Werkzeuge.

Die Vorrichtung 1 dient zur Be- und Verarbeitung einer endlos von einem Rollenspeicher zugeführten, konstant breiten Bahn aus Substrat-Material 2, deren Längskanten 3 parallel zueinander liegen. Das Material 2 wird unter permanenter Zugspannung benachbart sowie parallel zu den beiden Kanten 3 entlang jeweils einer Bearbeitungs-Linie 6 gleichzeitig im kontinuierlichen Durchlauf bearbeitet. Es kann aber auch nur entlang einer einzigen Linie 6 bearbeitet werden. Von dieser Linie 6 bis zur gegenüberliegenden Linie 6 bzw. der dieser zugehörigen Kante 3 bildet das Material 2 dann einen gegenüber dem Ausgangs-Material 2 schmaleren Streifen 4, welcher zur weiteren Verarbeitung zu Einzelbögen oder dgl. bestimmt ist, die durch querliegende Schnitte, Perforationen oder dgl. im Streifen 4 voneinander getrennt oder gegeneinander begrenzt werden. An die vom Streifen 4 abgekehrte Seite jeder Linie 6 schließt ein schmaler Rand-Streifen 5 an, der als Abfall quer weggeführt werden kann. Die Breite der Streifen 4, 5 kann während des Material-Durchlaufes sowie während der Bearbeitung symmetrisch zur Längsmittel-Ebene 11 des Materiales 2 verändert werden, wobei die Gesamtbreite der Streifen 4 und 5 gleich bleibt, da eine Verbreiterung des Streifens 4 zum Schmälerwerden jedes Streifens 5 um die Hälfte dieser Verbreiterung führt; dasselbe gilt umgekehrt, wenn der Streifen 4 schmäler wird.

Gemäß Fig. 1 befindet sich der Streifen 4 in schmalerer Bearbeitung, wobei strichpunktiert der Übergang zur breiteren Bearbeitung angedeutet ist. Im Bereich der schmaleren Bearbeitung bilden die Streifen 4, 5 sowie die Linien 6 Längs-Abschnitte 7 mit ausschließlich parallelen Kanten, im Übergangsbereich Längs-Abschnitte 8 mit schrägen Kanten und im Bereich des breiteren Streifens 4 wiederum Längs-Abschnitte 9 mit zueinander nur parallelen Kanten. In Längs-Richtung des Materiales 2 gehen alle Streifen 4, 5 sowie Linien 6 jeweils ununterbrochen kontinuierlich über alle Abschnitte 7 bis 9 durch, über welche die Streifen 5 ununterbrochen vom Streifen 4 getrennt werden.

Das Material 2 wird bei der Bearbeitung in einer horizontalen Material-Ebene 10 geführt und dabei unter Aufrechterhaltung der Zugspannung parallel zu seiner Längsrichtung sowie zur Ebene 10 mit konstanter Geschwindigkeit gefördert. Die zur Ebene 10 rechtwinklige Bezugs-Ebene 11 liegt parallel zur Längs- und Förderrichtung 17 des Materiales 2. Jede Linie 6 bzw. die diese herstellende Werkzeug-Einheit definiert eine Bearbeitungs-Ebene 12 bzw. 13, welche bei der Herstellung aller Abschnitte 7 bis 9 rechtwinklig zur Ebene 10, bei der Herstellung der Abschnitte 7, 9 parallel zur Ebene 11 und bei der Herstellung der Abschnitte 8 unter einem spitzen Winkel von 10° zur Ebene 11 liegt, wobei dann beide Schräg-Ebenen symmetrisch zur Ebene 11 vorgesehen sind.

Die Bearbeitung beider Linien 6 erfolgt im Bereich punkt- bzw. linienförmiger Bearbeitungs-Stellen 16 von weniger als 10 oder 5 mm Breite, die rechtwinklig quer zur Ebene 11 benachbart zueinander liegen. Jede Stelle 16 kann nur mit einem einzigen Werkzeug oder mit zwei beiderseits der Ebene 10 liegenden Werkzeugen bearbeitet werden. Jedes dieser Werkzeuge weist eine Zone größter Annäherung an die Ebene 10 bzw. größter Durchdringung der Ebene 10 auf und diese Zone liegt in einer zu den Ebenen 10, 11 rechtwinkligen Ebene 14 bzw. 15, welche eine Axialebene des zugehörigen Werkzeuges sein kann. Die beiden Ebenen 14, 15 sind in Förder- bzw. Vorschub-Richtung 17 des Materiales 2 geringfügig gegeneinander versetzt, insbesondere derart, daß die Axialebene 14 des das Material 2 nicht durchsetzenden, an der Material-Unterseite liegenden Werkzeuges entgegen Richtung 17 gegenüber der Axialebene 15 des anderen Werkzeuges versetzt ist, welches das Material 2 von dessen gegenüberliegenden Seite, nämlich der Oberseite, schneidend durchdringt und scherend mit dem darunter liegenden Werkzeug zusammenwirkt. Die Stellen 16 liegen dann zwischen den Ebenen 14, 15 und sind durch diejenige Zone definiert, in welcher das Material 2 von beiden Werkzeugen zuerst gleichzeitig erfaßt wird.

Die beiden jeweils zusammenwirkenden Werkzeuge bilden eine Arbeits- bzw. Werkzeug-Einheit 25 und sind an gesonderten Arbeits-Köpfen 26, 27 gehaltert oder bewegbar, insbesondere drehbar gelagert. Ein Werkzeug 28, insbesondere das untere Werkzeug, weist eine zylindrische Umfangsfläche zur linienförmigen Abstützung des Materiales 3 auf und wird an einer Stirnseite, ggf. mit geringer axialer Anlagespannung, vom anderen, oberen Werkzeug 29 übergriffen. Dieses Werkzeug 29 bildet am Außenumfang eine kreisförmige geschärfte Schneidkante, welche unmittelbar in derjenigen Stirnfläche des Werkzeuges 29 liegt, welche der genannten Scher- und Stirnfläche des Werkzeuges 28 zugekehrt ist und mit dieser zusammenwirkt. Die Drehachsen 14, 15 der Werkzeuge 28, 29 liegen stets parallel zueinander. Bei zur Ebene 11 und zur Richtung 17 paralleler Ausrichtung der Werkzeuge 28, 29 liegen deren Achsen 14, 15 rechtwinklig zur Ebene 11 und die beiden Werkzeuge 28 einerseits sowie die beiden Werkzeuge 29 andererseits der beiden Einheiten 25 liegen achsgleich.

Bei Schrägausrichtung der Einheiten 25 liegen die Achsen der Werkzeuge 28 bzw. 29 jeweils unter einem stumpfen Winkel zueinander bzw. unter einem spitzen Winkel zur Ebene 11, welche dann die Achsen 14 einerseits und die Achsen 15 andererseits im selben Punkt schneiden. Der Arbeitsdurchmesser des einen Werkzeuges 28 kann etwas größer als derjenige des anderen Werkzeuges 29 sein, wobei die beiden Werkzeuge 28, 29 mit ihren Umfangsbereichen ein trichterförmig sich zur Stelle 16 verengendes Einlaufmaul für das Material 2 bilden. Die Stelle 16 kann in der gemeinsamen Axialebene der beiden Werkzeug-Achsen 14, 15 liegen.

Die Stellen 16 sind simultan und synchron in entgegengesetzten Richtungen 18 rechtwinklig quer zur Ebene 11 und parallel zur Ebene 10 verfahrbar, so daß sie gegenüber der Ebene 11 stets gleiche Abstände haben. Ferner ist jede Einheit 25 um eine einzige Achse 20 schwenkbar, welche rechtwinklig quer zur Ebene 10 bzw. zur Richtung 17 und parallel zur Ebene 11 bis 15 liegt. Die Achse 20 kann in der jeweiligen Ebene 14, 15 sowie rechtwinklig zu den Werkzeug-Achsen liegen und insbesondere mit der Stelle 16 zusammenfallen.

Die Schwenkbewegungen der beiden Einheiten 25 um die LängsAchse 28 erfolgen synchron gegenläufig in den Richtungen 19, so daß die Einheiten 25 stets gleiche Winkel gegenüber der Ebene 11 einnehmen. Die zur Ebene 11 parallele Ausrichtung der Einheiten 25 stellt eine Mittellage dar, aus welcher die beiden Einheiten 25 in beiden entgegengesetzten Richtungen um gleiche Winkelbeträge anschlagbegrenzt geschwenkt werden können, so daß sich eine sehr einfache Steuerung ergibt. Ausgehend von dieser Mittellage beträgt hier der maximale Schwenkwinkel in jeder Richtung 10°, er kann aber auch mehr als 40 oder 90° betragen.

Gemäß Fig. 1 wird ein schmaler Abschnitt 7 des Streifens 4 im Durchlauf in Richtung 17 dadurch geschnitten, daß das Material 2 an beiden Stellen 16 gleichzeitig bearbeitet wird. Soll der Streifen 4 verbreitert werden, so werden die Einheiten 25 einerseits gleichzeitig um die Stellen 16 mit gleichen Geschwindigkeiten in den Richtungen 19 auf die divergierenden Schrägspuren des Abschnittes 8 ausgerichtet und andererseits werden sie gleichzeitig in den Richtungen 18 auseinandergefahren, während die Bearbeitung an den Stellen 16 ununterbrochen fortgeführt wird.

Die Schwenkbewegungen um die Achsen 20, welche in den Ebenen der bearbeitenden Stirnflächen der jeweiligen Werkzeuge 28, 29 liegen, erfolgen nur über einen gegen Null gehenden Teil der Länge der Schrägabschnitte 8 der Linien 6, so daß der Übergang zu diesen schrägen Abschnitten nicht oder nur sehr geringfügig gerundet ist.

Im weiteren Verlauf werden die schrägen Abschnitte 8 der Linie 6 geschnitten, während die Vorschubbewegung und die Querbewegungen fortgeführt werden. Sobald oder kurz bevor die Stellen 16 der Einheiten 25 den gewünschten Abstand voneinander erreicht haben, welcher der größeren Breite des Streifens 4 bzw. dem größeren Abstand der Linien 6 im Abschnitt 9 entspricht, werden die Einheiten 25 wieder in die zur Ebene 11 parallele Ausrichtung zurückgeführt. Auch diese rückführende Lenkbewegung am Ende der schrägen Abschnitte 8 erfolgt so wie die Auslenkung an deren Anfang, so daß auch die Enden der schrägen Abschnitte 8 nicht oder nur geringfügig gerundet in die Abschnitte 9 der Linien 6 übergehen. Der Streifen 4 kann nun weiter kontinuierlich mit der veränderten, jedoch wieder konstanten und hier größeren Breite weiter bearbeitet bzw. geschnitten werden.

Zwischen den beiden Abschnitten 7, 9 des Streifens 4, 5, die konstante Breite haben, ist der Abschnitt 8 mit sich kontinuierlich verändernder Breite gebildet, welcher die Abschnitte 7, 9 einteilig verbindet und in Richtung 17 nach der Vorrichtung 1 mit Querschnitten aus dem Material 2 herausgetrennt werden kann. Der Streifen 4 kann entsprechend umgekehrt auch jederzeit wieder schmäler gemacht werden. Die trotz der Breitenänderung kontinuierlich vom Streifen 4 abgetrennten Streifen 5 werden in Richtung 17 unmittelbar nach den Stellen 16 bzw. den Werkzeugen 28, 29 quer zur Ebene 10 nach unten umgelenkt und unmittelbar in einen Behälter überführt.

Die Vorrichtung 1 weist ein auf einem Fundament starr anzuordnendes Basis-Gestell 22 auf, das insbesondere zwei seitlich außerhalb der Materialbreite parallel zur Ebene 11 stehende Seitenwangen und Traversen 24 enthält, welche diese beiden Wangen starr miteinander verbinden. Im wesentlichen sämtliche Bestandteile der Vorrichtung 1 können unmittelbar an diesem Gestell bzw. den Wangen befestigt oder gelagert sein. Die Vorrichtung 1 kann aber auch eine vormontierte Baueinheit sein, welche als Einschub auf der Oberseite des Basis-Gestelles 22 auswechselbar anzuordnen ist und rechtwinklig zur Richtung 17 bzw. parallel zur Ebene 10 eingesetzt bzw. entnommen werden kann.

In diesem Fall ist das Gestell 22 ein vom Basis-Gestell gesondertes, in sich formsteifes Gestell des Vorrichtungs-Moduls 1, dessen Wangen ebenengleich zu denen des Basis-Gestelles liegen und während der Bearbeitung mit diesem starr verspannt sind. In jedem Fall liegt die Ebene 10 zweckmäßig mit Abstand oberhalb der Wangen, so daß das Material 2 und die Stellen 16 jederzeit gut zugänglich sind. Zwischen den Wangen und an diesen bzw. einer Traverse 24 sind zwei gleiche, stets spiegelsymmetrisch beiderseits der Ebene 11 liegende Schlitten 23 in den Richtungen 18 hin- und hergehend verfahrbar gelagert, die in Fig. 2 mit ausgezogenen Linien in ihrer Endlage größter Annäherung an die Ebene 11 und mit strichpunktierten Linien in ihrer Endlage größter Entfernung von der Ebene 11 angedeutet sind.

In Fig. 4 ist der linke Quer-Schlitten 23 in seiner Endlage größter Entfernung von der Ebene 11 dargestellt. In Fig. 2 sind der Übersichtlichkeit halber nur die unteren Werkzeuge 28 der Einheiten 25 dargestellt, und in Fig. 5 ist die zugehörige Einheit 25 nicht dargestellt, um unter ihr liegende Teile zu verdeutlichen. An jedem Schlitten 23 ist eine der beiden Einheiten 25 um die Achse 20 schwenkbar gelagert, wobei beide gleiche Einheiten 25 stets spiegelsymmetrisch zur Ebene 11 liegen, jedoch auch wie die Stellen 16 in Richtung 17 gegeneinander versetzt sein könnten.

Der jeweilige Schlitten 23 liegt vollständig mit Abstand von und unterhalb der Ebene 10 und weist eine zur Ebene 10 sowie zur Richtung 17 rechtwinklige, plattenförmige Basis 30 auf, die an Schienen 31 des Gestelles 22 ausschließlich in den Richtungen 18 hin- und hergehend verfahrbar ist. Die stromaufwärts der Stellen 16 liegenden Schienen 31 sind übereinanderliegend an der den Stellen 16 zugekehrten Seite der Traverse 24 starr befestigt und liegen wie die Basis 30 mit Abstand von dieser Seite. An der zugehörigen Plattenseite sind an der Basis 30 Lauf- bzw. Spurrollen 32 drehbar gelagert, welche an den Schienen 31 formschlüssig so geführt sind, daß der Schlitten 23 quer zur Ebene 10 und parallel zur Richtung 17 spielfrei gelagert ist. Statt Rollen können auch andere Läufer 32 vorgesehen werden.

Für die Querbewegung der Schlitten 23 ist ein gemeinsamer Antrieb 33 vorgesehen, welcher benachbart zur genannten Seite der Traverse 24 und wie diese vollständig unterhalb der Ebene 10 liegt. Es ist auch denkbar, gesonderte Antriebe für beide Schlitten 23 bzw. Einheiten 25 vorzusehen, so daß diese unabhängig voneinander bzw. asynchron oder gleichzeitig bewegt bzw. geschwenkt werden können. In diesem Fall könnten die Abschnitte 7, 9 des Streifens 4 bzw. 5 bei Aufrechterhaltung der vorgegebenen Breite seitlich gegeneinander versetzt liegen.

Der Antrieb 33 weist ein an der genannten Seite zwischen den Schienen 31 sowie der Traverse 24 und der Basis 30 liegendes Treibglied 34, nämlich einen endlos umlaufenden, gezahnten Riemen 34 auf, der über zwei benachbart zu den Innenseiten der Gestellwangen liegende Umlenkungen 35, wie gezahnte Rollen, schlupffrei geführt ist. Die beiden bis zu den Umlenkungen 35 parallelen Trume des Zahnriemens 34 liegen parallel zur Ebene 10 bzw. den Richtungen 18 sowie übereinander, da die Achsen der Umlenkungen 35 parallel zur Ebene 10 und zur Richtung 17 liegen. Die Umlenkungen 35 sind an der Traverse 24 drehbar gelagert. Das obere Trum ist mit einer Klemme 36 oder dgl. zugfest am einen Schlitten 23 befestigt und das untere Trum ist am anderen Schlitten 23 befestigt, so daß die gegenläufige Bewegung der Trume unmittelbar auf die Schlitten 23 übertragen wird. Die Befestigungen 36 erlauben eine stufenlose Justierung der Schlitten 23 gegenüber dem Treibglied 34 in den entgegengesetzten Richtungen 18. Die Klemmen 36 sind auf derselben Seite wie die Läufer 32 an der Basis 30 befestigt.

Für jede Schiene 31 sind zwei hintereinander liegende Läufer 32 vorgesehen, so daß der Schlitten 23 kippfrei gelagert ist. Die übereinanderliegenden Läufer 32 sind an voneinander abgekehrten Längskanten der Schienen 31 geführt, die jeweils an die Nuten der Läufer 32 angepaßte und im Winkel zueinander liegende Laufflanken bilden. Eine der Umlenkungen 35 wird von einem Motor bzw. Getriebe-Motor 37 angetrieben, dessen Motorachse rechtwinklig zur Ebene 10 und dessen Getriebeausgang in der Achse dieser Umlenkung 35 liegt. Der Motor 37 ist an der Traverse 24 befestigt.

Die beiden Köpfe 26, 27 der jeweiligen Einheit 25 bzw. die Halterungen oder Lagerungen von deren Werkzeugen 28, 29 sind über einen Träger 40 starr miteinander verbunden, welcher ausschließlich auf der von der Schlittenlagerung abgekehrten Seite der Stellen 16 und nach der Querabführung der Streifen 5 die Ebene 10 rechtwinklig quer durchsetzt. Dadurch kann der Träger 40 stromaufwärts der zugehörigen Stelle 16 in Verlängerung des zugehörigen Streifens 5 liegen, ohne zu stören.

Auf der Rück- bzw. Unterseite der Ebene 10 bildet der Träger 40 in Höhe der unteren Schiene 31 und des unteren Trums des Riemens 34 einen zur Ebene 10 parallelen, winkel- oder U-förmigen Bügel mit unterschiedlich langen Schenkeln 38, 39, 41. Von der Achse 20, die stromabwärts der Basis 30 liegt, ragt gegen die Ebene 11 ein erster Arm 38, welcher in der Achse 20 mit einem Lager 45 drehbar gelagert ist. Mit Abstand zwischen der Achse 20 und der Ebene 11 schließt an den Arm 38 starr ein in Richtung 17 vorstehender Arm 39 an. An diesen Arm 39 schließt in Richtung 17 im Abstand vom Arm 38 ein von der Ebene 11 weg gerichteter Arm 41 an, welcher die Axialebene 12 der Achse 20 durchsetzt.

Auf der von der Ebene 11 abgekehrten Seite der Ebene 12 schließt an das freie Ende des Armes 41 ein Arm 42 an, welcher die Ebene 10 mit geringem Abstand vor der Umlenkung der Streifen 5 rechtwinklig quer sowie geradlinig durchsetzt und im Abstand oberhalb der Ebene 10 in einen stromaufwärts gerichteten Arm 43 übergeht. Mit Abstand zwischen der vertikalen Stütze 42 und der Ebene 14 trägt der Arm 43 an seinem freien Ende einen Tragkörper, wie eine Platte 44, welche über den Arm 43 nach oben und zur Ebene 11 vorsteht. An der zur Ebene 10 rechtwinklig querliegenden Platte 44 ist der Kopf 27 zerstörungsfrei lösbar befestigt. Der Kopf 26 ist an dem unteren Träger-Bügel, beispielsweise nur am Arm 39, mit einem kasten- oder winkelförmigen Halter oder dgl. starr befestigt. Dadurch bilden beide Köpfe 26, 27 eine im Betrieb starre Einheit, die um die Achse 20, beispielsweise die Schnittlinie zwischen den Ebenen 12, 14 bzw. 13, 14 schwenkbar ist.

Der Schlitten 23 könnte auch stromabwärts der Schienen 31, beispielsweise im Bereich der Stütze 42, mit einer weiteren Schiene 31 geführt sein, um auch hier sein Gewicht abzustützen, wobei der Träger 40 oberhalb der Schiene auf einem Stützteller der Basis 30 schwenkbar geführt sein könnte.

Die genannte Einheit mit den Werkzeugen 28, 29 könnte selbstausrichtend bzw. selbstlenkend ausgebildet sein, z.B. indem die Achse 20 der zugehörigen Stelle 16 entgegen Richtung 17 ausreichend weit nachgeordnet ist, so daß die Werkzeuge von der Lagerung 45 gezogen bzw. geschleppt werden. Zweckmäßig ist jedoch für die Lenkbewegung ein Antrieb 46, beispielsweise eine Kolben-Zylinder-Einheit, vorgesehen, die parallel zur Ebene 10 und mit Abstand unterhalb der Ebene 10 etwa in der Ebene des Träger-Bügels oder des Armes 39 angeordnet sein kann und in Draufsicht stets schräg zu den Richtungen 17, 18 liegt. Ein Ende des Antriebes 46 ist in einem Lager 47 unmittelbar an der Basis 30 schwenkbar angelenkt und das andere Ende in einem Lager 48, das am Träger-Bügel bzw. an der Außenseite von dessen U-Querschenkel 39 nahe benachbart zum Abschnitt 41 angeordnet ist. Der Antrieb 46 ist wahlweise in beiden entgegengesetzten Richtungen mit einem Fluid antreibbar, um den Abstand zwischen den Lagern 47, 48 zu vergrößern oder zu verkleinern. Die Schwenkachsen der Lager 47, 48 liegen parallel zur Achse 20.

Es ist denkbar, eines oder beide Werkzeuge 28, 29 ohne unmittelbaren Antrieb so vorzusehen, daß sie beispielsweise nur durch die relative Vorschubbewegung zwischen Material 2 und Werkzeug angetrieben werden oder starr gehaltert sind. Hier ist für ein Werkzeug 28 unmittelbar ein Antrieb 49 vorgesehen, der mit dem genannten Halter an dem Arm 39 starr befestigt ist. Der Motor des Antriebes 49 liegt rechtwinklig quer zur Ebene 14 und parallel zur Ebene 10 mit Abstand unterhalb dieser Ebene 10 unmittelbar an der Oberseite des Bügels oder Armes 39. Die gegen die Basis 30 gerichtete Welle dieses Motors 53 treibt ein allein vom Motor 53 getragenes Getriebe 54 an, auf dessen in der Achse bzw. Ebene 14 liegender Ausgangswelle das Werkzeug 28 auswechselbar angeordnet ist. Der Motor 53 und das Winkelgetriebe 54 bilden mit dem Werkzeug 28 den Kopf 26, der zerstörungsfrei lösbar am Träger 40 angeordnet ist. Das andere Werkzeug 29 wird durch den Eingriff in das Material 2 und in das Werkzeug 28 zu diesem gegenläufig drehend angetrieben. Das Werkzeug 29 benötigt deshalb keinen gesonderten Antriebsmotor, obwohl auch ein solcher vorgesehen sein könnte.

Zur Begrenzung des Lenkausschlages der gesamten Einheit 25, 26, 40 sind Anschlag-Mittel 50 vorgesehen, die im Abstand unterhalb der Ebene 10 in Höhe des Träger-Bügels 38, 39, 41 oder unterhalb des Träger-Bügels bzw. Antriebes 49 liegen, welcher seinerseits die Oberseite dieses Bügels übergreift. An dem Träger 40 bzw. Bügel ist ein Anschlag 51 vorgesehen, welcher an einer über die Außenseite des Armes 39 zur Ebene 11 vorstehenden Verlängerung des Armes 38 starr befestigt ist. Beiderseits im Bewegungsweg dieses um die Achse 20 parallel zur Ebene 10 schwenkbaren Anschlages 51 sind an der Basis 30 starre Gegen-Anschläge 52 befestigt, die unterhalb des Bügels 38, 39, 41 und des Antriebes 46 liegen. Nachdem die Einheit 25, 26, 40 aus der in Fig. 5 anhand der Ebene 14 angegebenen Mittellage um den Winkel 21 geschwenkt hat, liegt die zugehörige Anschlagfläche des Anschlages 51 durch den pneumatischen Antrieb 46 federnd an dem zugehörigen Anschlag 52 an, der stufenlos gegenüber der Basis 30 einstellbar ist. Ein Anschlag ist unmittelbar an der Basis 30 gelagert und der andere an einem Anschlagbügel, welcher in Richtung 17 über die Basis 30 vorsteht und auf derselben Seite der Basis 30 wie der gesamte Träger 40 sowie die Antriebe 46, 49 liegt. In der Anschlagstellung ist die Einheit 26, 27, 40 starr ausgerichtet.

Das Dreh-Lager 55 für das Werkzeug 29 ist gegenüber dem Träger 40 und dem Werkzeug 28 parallel zur Richtung 18 mit einer Lagerung 56 verschiebbar gelagert und in der Verschieberichtung mit einem Getriebe, beispielsweise einem in eine Zahnstange eingreifenden Ritzel oder dgl. manuell bewegbar bzw. in der jeweils eingestellten Stellung mit einer Klemmeinrichtung manuell festsetzbar. Die beiden ineinandergreifenden Schlittenglieder der Lagerung 56 sind mit der Einheit 27 auswechselbar, da die Schlittenführung auswechselbar an der den Bauteilen 30, 31 zugekehrten Seite der Platte 44 befestigt ist. An dem Schlitten der Lagerung 56 ist das Lager 55 rechtwinklig quer zur Ebene 10 mit einer Lagerung 57 manuell gegenüber dem Werkzeug 28 und dem Träger 40 verstellbar, wobei hier als Stellantrieb ein zur Ebene 15 paralleler Spindeltrieb vorgesehen sein kann.

Das Werkzeug 28 ist nur an seiner der Ebene 11 zugekehrten Stirnseite durch das Getriebe 54 und nicht an der anderen Stirnseite gelagert, wobei die erstgenannte Stirnseite in der Ebene 12 bzw. 13 liegt und in überlappendem Eingriff mit der größeren Stirnfläche des ebenfalls nur einseitig gelagerten Werkzeuges 29 steht. Durch die beschriebene, kompakte und sehr formsteife Ausbildung können die Schlitten 23 nahezu bis zum gegenseitigen Anschlag einander angenähert werden. Die Stellen 16 liegen in den einander zugekehrten Stirnflächen der beiden Werkzeugsätze 28, 29.

Zur Führung des Materials 2 im Bereich der Stelle 16 sowie in Richtung 17 davor und danach ist eine Leit-Einrichtung 60 mit feststehenden und bewegbaren Leitgliedern 58, 59 vorgesehen, welche beispielsweise Tisch- bzw. Gleitflächen für das Material 2 bilden und durch Blechplatten gebildet sein können. Ein gegenüber dem Gestell 22 feststehendes Leitglied 58 erstreckt sich symmetrisch beiderseits der Ebene 11 und kann an der Traverse 24 in Richtung 17 frei vorstehend befestigt sein. Seine Stütz- und Gleitfläche liegt in der Ebene 10. Auch an jeder quer verfahrbaren Einheit, beispielsweise an deren Schlittenbasis 30, ist ein Leitglied 59 starr befestigt, dessen Stütz- und Gleitfläche nur um die Dicke des Leitgliedes 58 gegenüber dessen Gleitfläche zurückversetzt ist.

In Richtung 17 reichen die Glieder 58, 59 höchstens bis zur Träger-Stütze 42, gegenüber welcher das freie Ende des Gliedes 59 weiter als das freie Ende des Gliedes 58 zurückversetzt ist. Diese Enden bilden viertelkreisförmig gerundete Umlenkungen, um am freien Ende des Leitgliedes 59 den Streifen 5 in der beschriebenen Weise von der Ebene 10 nach unten wegzuführen. Das Leitglied 58 deckt auch die Traverse 24 und das Leitglied 59 die Schienen 31 mit den Rollen 32 ab. Beide Leitglieder 58, 59 können auch das Werkzeug 28 im wesentlichen abdecken und von der Umfangszone der Werkzeuge 28, 29 im Bereich der Stelle 16 durchsetzt sein. Hierzu weist das Leitglied 58 ein sich in Richtung 18 erstreckendes Fenster auf, damit es die Querverstellung nicht behindert. Das Leitglied 59 weist hierfür ein eng an den Umfangssektor des Werkzeuges 28 angepaßtes Fenster auf. Mit seinem der Ebene 11 zugekehrten Rand untergreift das Leitglied 59 das andere Leitglied 58 in jeder Stellung. Die Glieder 58, 59 liegen stets zwischen den Seitenwangen des Gestelles 22. Die Umlenkung der Streifen 5 erfolgt vor den Stützen 42 der Träger 40, welche, in Richtung 17 gesehen, U-förmig und oberhalb der Ebene 10 nicht am Gestell 22 gelagert sind.

Durch die beschriebene Ausbildung erfolgt diese Umlenkung stets seitlich am Motor 53, am Getriebe 54 und am Arm 39 vorbei in einen unter diesen liegenden Bereich. Das gleiche gilt auch für den Abschnitt 41, an dessen Innenseite der Streifen 5 nach unten vorbeigeführt wird. Dadurch können die Streifen 5 berührungsfrei an dem Träger 40 vorbeigeführt werden.

Die Veränderung der Nutzbreite des Streifens 4 bzw. 5 oder die Seitenverlagerung der Stelle 16 kann mit Steuermitteln 61 vollständig automatisiert sein, so daß es für den Ablauf einer Seitenverlagerung nur erforderlich ist, manuell oder sensorgesteuert einen entsprechenden Befehl an die elektronischen Steuermittel 61 zu geben. Die Steuermittel 61 enthalten einen elektronischen Prozessor 62, dessen Steuerfunktionen mit Hilfe einer Eingabe 64 und/oder mit einer programmierbaren Einheit 65 manuell verändert werden können. Der Prozessor 62 wirkt über Signalleitungen unmittelbar oder unter Zwischenschaltung einer Schnittstelle 66 auf die Antriebe 37, 46, 49 so, daß nach Eingabe eines Befehles die zugehörigen getriebenen Glieder 23, 25, 28, 29 aufeinander sowie auf den Längsvorschub 17 abgestimmt bzw. einander überlagernd die für die Querverstellung erforderlichen Bewegungen ausführen.

Der Getriebemotor 37 enthält Steuermittel, z.B. einen Encoder bzw. Schrittzähler oder Incrementalgeber 63, zur elektronischen Steuerung der Drehgeschwindigkeit, der Drehphase sowie einer Motorbremse in beiden entgegengesetzten Drehrichtungen. Auf diese Steuermittel 63 wirkt der Prozessor 62 über eine Signalleitung. Der Wandler 66 betätigt Fluidventile zur Steuerung der Antriebe 46 in beiden entgegengesetzten Antriebsrichtungen.

Als Beispiel erhält der Prozessor 30 einen Befehl dafür, gegen Ende eines Arbeitsprogrammes den Abstand zwischen den parallelen Schneidebenen 12, 13 zu erhöhen, um die Breite des Streifens 4 an breitere, in der Verpackungsstation zu verpackende, Verpackungs-Einheiten anzupassen. Sobald die Bandlänge des Streifens 4 zwischen den Stellen 16 und der Verpackungsstation eine ausreichende Länge erreicht hat, um die noch zu verarbeitenden schmaleren Verpackungs-Einheiten zu verpacken, steuert der Prozessor 62 die Antriebe 46 so, daß sich der Abstand zwischen den Lagern 47, 48 unter Verkürzung der Antriebe 46 verringert, wobei das Material 2 kontinuierlich weiterläuft.

Die Einheiten 25 schwingen um die Achsen 20 aus der Mittellage über den Winkel 21 bis der Anschlag 51 an dem an der Basis 30 unmittelbar befestigten Anschlag 52 anschlägt. Dadurch divergieren die Ebenen 12, 13 entgegen Richtung 17 bzw. gegenüber der Ebene 11. Mit Beginn der Schwenkbewegung bzw. gleichzeitig wird der Antrieb 33 so gesteuert, daß sich die beiden Schlitten 23 mit gleicher Geschwindigkeit voneinander und von der Ebene 11 wegbewegen. Diese Bewegung erfolgt mit einer zum Tangens des Winkels 21 proportionalen Geschwindigkeit nach der Formal Vq = Vm x tang 21. Darin ist Vq die Quergeschwindigkeit des einzelnen Schlittens 23 und Vm die über Null liegende Laufgeschwindigkeit des Materiales 2 parallel zur Richtung 17.

Haben die Einheiten 25 den vorgegebenen Abstand voneinander bzw. von der Ebene 11 erreicht, werden die Schlitten 23 mit der Bremse des Antriebes 33 stillgesetzt und die Antriebe 46 führen die Einheiten 25 in ihre Mittelstellung zurück, in welcher sie dann auch gegenüber dem jeweils zugehörigen Schlitten 23 mit einer vom Antrieb 46 gesonderten Verriegelung oder mit Anschlägen formschlüssig arretiert werden können. In dieser Mittelstellung sind die Ebenen 12, 13 wieder parallel zur Ebene 11 ausgerichtet. Sobald der schräggeschnittene Zwischenabschnitt 8 zwischen den beiden Längsabschnitten 7, 9 konstanter Breite des Streifens 4 im Bereich der Verpackungsstation ankommt, wird er an dieser Station als Abfall vorbeigeführt und der breitere Längsabschnitt konstanter Breite steht zur Verarbeitung als Verpackungsmaterial zur Verfügung.

Während dieser Vorgänge werden die Streifen 5 kontinuierlich quer zur Ebene 10 weggeführt. Die Köpfe 26, 27 bzw. Werkzeuge 28, 29 bedürfen keiner motorischen Antriebe, um sie quer zur Ebene 10 gegenüber dem Träger 40 zu bewegen. Sie können jedoch, beispielsweise mit dem Stelltrieb 57, manuell von der Ebene 10 wegbewegt und dadurch außer gegenseitigen Eingriff gebracht werden.

Stromabwärts unmittelbar benachbart zur Stelle 16 kann ein Fühler 67 vorgesehen sein, welcher die Qualität der Bearbeitung oder dgl. erfaßt. Dieser Fühler 67 liegt oberhalb der Ebene 10 und ist oberhalb dieser am Träger 40 bzw. der Stütze 42 so befestigt, daß er quer zu jeder der Ebenen 10 bis 15 gegenüber der Stelle 16 verstellt werden kann. Die beiden Endstellungen jedes Schlittens 23 sind durch Anschlagmittel bzw. Schalter 68 festgelegt, welche derselbe Nocken 69 in der jeweiligen Endstellung betätigt. Der die Schienen 31 und den Riemen 34 übergreifende Nocken 69 ist auf der von der Einheit 25 abgekehrten Seite an der Basis 30 befestigt. Die Endschalter 68 können an der Traverse 24 befestigt sein und sind über Signalleitungen mit dem Prozessor 62 verbunden. Bei Erreichen der Endstellung wird dadurch der Antrieb 33 sofort stillgesetzt.

Alle angegebenen Wirkungen und Eigenschaften, wie Lagebestimmungen usw., können genau wie beschrieben oder nur annähernd bzw. im wesentlichen wie beschrieben, aber auch stark davon abweichend vorgesehen sein. Die auf Basen, beispielsweise die Ebenen bzw. Achsen 10 bis 15, die Stelle 16, die Richtungen 17 bis 19 und die Achse 20 bezogenen Lagen können in Bezug auf die jeweilige Basis auch umgekehrt vorgesehen sein.

## Patentansprüche

1. Vorrichtung zur Bearbeitung von Lagenmaterial (2), wie Papier, das eine Materialebene (10) und eine Längsrichtung (17) definiert,
(a) mit einem Vorrichtungs-Gestell (22)
(b) sowie mindestens einer Arbeitseinheit (25), deren beispielsweise in einem Arbeitszustand in das Lagenmaterial (2) etwa parallel zur Längsrichtung (17) bearbeitend sowie in einer Arbeitszone (16) eingreifende Werkzeugeinheit (28, 29) eine quer zum Lagenmaterial (2) orientierte Arbeitsebene (12, 13) definiert und
(c) quer zur Arbeitsebene (12, 13) gegenüber dem Lagenmaterial (2) verstellbar ist, wobei
(d) Steuermittel (61) zur Verstellung mindestens einer Werkzeugeinheit (28, 29) im Arbeitszustand vorgesehen sind,
(e) die Verstellrichtung quer zur Arbeitsebene (12, 13) und etwa parallel zur Materialebene (10) liegt,
(f) die Arbeitszone im Bereich eines Arbeitsspaltes liegt, dessen Spalt-Begrenzungen (28, 29) mit den Steuermitteln (61) gemeinsam verstellbar sind,
(g) die Werkzeugeinheit (28, 29) und das Lagenmaterial (2) gegeneinander schräg zur Längsrichtung (17) bewegbar sind,
(h) die Arbeitsebene (12, 13) in Ansicht auf die Materialebene (10) gegenüber der Längsrichtung (17) schrägstellbar ist,
(i) die Werkzeugeinheit (28, 29) um eine zur Materialebene (10) querliegende Stellachse (20) schwenkbar ist, dass insbesondere die Stellachse (20) annähernd rechtwinklig zur Materialebene (10) liegt,
**dadurch gekennzeichnet**,
(j) dass eine bei der Bearbeitung als erstes in bearbeitenden und berührenden Eingriff mit dem Lagenmaterial (2) gelangende Arbeitszone (16) der Werkzeugeinheit (28, 29) im wesentlichen annähernd in der Stellachse (20) liegt,
(k) dass die Werkzeugeinheit (28, 29) als scherender Längsschneider ausgebildet ist, dessen zusammenwirkende, als kreisförmige, drehbare Ober- und Untermesser ausgebildete Werkzeuge (28, 29) in Längsrichtung (17) geringfügig gegeneinander versetzt sind
(1) und die Stellachse (20) in einer zur Materialebene (10) annähernd rechtwinkligen Axialebene (14) des entgegen Förderrichtung (17) versetzten Werkzeuges (28) liegt,
(m) dass die elektronischen Steuermittel (61) einen Speicher für abrufbare Steuerprogramme enthalten, die für unterschiedlich große und wahlweise entgegengesetzt gerichtete Querverlagerungen der Werkzeugeinheit (28, 29) einzeln abrufbar sind,
(n) dass gleichzeitig die Schwenkung der Werkzeugeinheit (28, 29) und den Beginn bzw. das Ende von deren Querbewegung bewirkenden Steuermittel (61) die Geschwindigkeit der Querverstellung auf den Tangens des Winkels (21) der Schrägausrichtung der Werkzeugeinheit (28, 29) multipliziert mit der Geschwindigkeit des relativen Längsvorschubes zwischen Lagenmaterial (2) und Werkzeugeinheit (28, 29) elektronisch festlegen und
(o) Querstell- und Schwenkantriebe (33, 46) steuern.

2. Vorrichtung nach Anspruch 1, **dadurch gekennzeichnet, dass** die Werkzeugeinheit (28, 29) mit einem Querschlitten (23) annähernd rechtwinklig zur Längsrichtung (17) mit dem Querantrieb (33) bewegbar an dem Gestell (22) gelagert ist, dass die an einem Arbeitssockel (26, 27, 40) der Arbeitseinheit (25) bewegbar gelagerte Werkzeugeinheit (28, 29) mit einem an dem Querschlitten (23) angeordneten Werkzeugantrieb (49) in einer kontinuierlichen Arbeitsbewegung bewegbar ist und dass wenigstens ein Teil der Werkzeugeinheit (28, 29) an dem Querschlitten (23) quer zur Arbeitsebene (12, 13) verstellbar gelagert ist.

3. Vorrichtung nach einem der vorhergehenden Ansprüche, **dadurch gekennzeichnet, dass** die zwei Werkzeuge (28, 29) unmittelbar nur im Bereich einer einzigen Linie (6) zusammenwirken und gemeinsam sowie gegeneinander verstellbar sind.

4. Vorrichtung nach einem der vorhergehenden Ansprüche, **dadurch gekennzeichnet, dass** eines der Werkzeuge (28, 29) durch Eingriff in das andere Werkzeug und/oder in das Lagenmaterial (2) angetrieben ist.

5. Vorrichtung nach einem der vorhergehenden Ansprüche, **dadurch gekennzeichnet, dass** die Werkzeugeinheit (28, 29) nur auf einer Seite der Materialebene (10) tragend unmittelbar mit dem Gestell (22) verbunden ist, dass die Werkzeugeinheit (28, 29) an einem seitlich des Lagenmateriales (2) die Materialebene (10) quer durchsetzenden sowie mit der Werkzeugeinheit (28, 29) linear und/oder schwenkend verstellbaren Träger (40) angeordnet ist und dass der Träger (40) unterhalb der Materialebene (10) mit einem Querarm (38) an dem vollständig unterhalb der Materialebene (10) liegenden Querschlitten (23) gelagert sowie mit dem an dem Querschlitten (23) angeordneten Schwenkantrieb (46) schwenkbar ist.

6. Vorrichtung nach einem der vorhergehenden Ansprüche, **dadurch gekennzeichnet, dass** zwei seitlich benachbarte sowie jeweils querverstellbare Werkzeugeinheiten (28, 29) vorgesehen sind, und dass die Werkzeugeinheiten (28, 29) mit dem gemeinsamen Antrieb (33) im Arbeitszustand simultan gegenläufig querverstellbar sind.

7. Vorrichtung nach einem der vorhergehenden Ansprüche, **dadurch gekennzeichnet, dass** eine das Lagenmaterial (2) annähernd in der Arbeitszone (16) quer zur Materialebene (10) stützende zusätzliche Führung (60), wie mindestens ein im wesentlichen über die Materialbreite reichender Gleittisch (58, 59), vorgesehen ist, dass ein sich seitlich nach außen über die Arbeitsebene (12, 13) hinaus erstreckender Führungskörper (59) der Führung gemeinsam mit der Werkzeugeinheit (28, 29) querverstellbar ist und dass in Ansicht auf die Materialebene (10) zwischen der Arbeitszone (16) und einem die Materialebene (10) durchsetzenden Trägerteil (42) des Trägers (40) eine Querabführung für einen Randstreifen (5) des Lagenmateriales (2) vorgesehen ist.

8. Verfahren zur Bearbeitung von Lagenmaterial (2), wie Papier, das eine Materialebene (10) und eine Längsrichtung (17) definiert, mit einer Vorrichtung nach einem der Ansprüche 1 bis 7, wobei das Lagenmaterial (2) und eine in dieses bearbeitend eingreifende Werkzeugeinheit (28, 29) zur Ausführung einer Längsbearbeitung gegeneinander kontinuierlich in einer zur Längsrichtung (17) parallelen Längsbewegung als Vorschubbewegung bewegt werden, wonach die Werkzeugeinheit (28, 29) und das Lagenmaterial (2) zur Änderung einer gegenseitigen ersten Querlage gegeneinander in einer Querbewegung an Lagerungen (31, 45) querverstellt und insbesondere nach Erreichen einer zweiten Querlage in dieser wieder zur Ausführung der Längsbearbeitung gegeneinander bewegt werden, und wobei das Lagenmaterial (2) und die Werkzeugeinheit (28, 29) ohne Unterbrechung der Längsbewegung bzw. des Werkzeugeingriffes in das Lagenmaterial (2) gegeneinander querverstellt und verschwenkt werden und dabei das Lagenmaterial (2) durchgehend unter Zugspannung gehalten wird, **dadurch gekennzeichnet, dass** die Verstellung der Werkzeugeinheit (28, 29) impulsartig zur Durchführung einer im wesentlichen durchgehend geradlinigen, spitzwinklig schräg zur Längsrichtung (17) liegenden sowie ununterbrochen an die Längsbearbeitung anschließenden Querbearbeitung erfolgt und dass zur Querverstellung die im wesentlichen konstante Geschwindigkeit der Längsbewegung (17) erfasst und danach sowie nach der vorbestimmt festzulegenden Kontur der Querbearbeitung die Geschwindigkeit der Querbewegung (18) rechnerisch eingestellt wird, dass die Geschwindigkeit der Querbewegung (18) über deren größten Wegbereich konstant gehalten wird und dass nur während der an die konstante Geschwindigkeit der Querbewegung anschließenden Beschleunigung die Werkzeugeinheit (28, 29) und das Lagenmaterial die gegenseitige Ausrichtbewegung (19) ausführen.

## Claims

1. A device for processing ply material (2), such as paper, the material defining a material plane (10) and
a longitudinal direction (17), including
(a) a device frame (22)
(b) as well as at least one working unit (25), the tool unit (28, 29) of which processingly engaging in a working condition the ply material (2) roughly parallel to the longitudinal direction (17) as well as in a working zone (16), defines a working plane (12, 13) oriented transversely to the ply material (2) and
(c) is adjustable transversely to the working plane (12, 13) relative to the ply material (2),
(d) control means (61) for adjusting at least one tool unit (28, 29) being provided in the working condition,
(e) the direction of adjustment being located transversely to the working plane (12, 13) and roughly parallel to the material plane (10),
(f) the working zone being located in the region of a working gap, the definitions (28, 29) of which are adjustable together with the control means (61),
(g) the tool unit (28, 29) and the ply material (2) being mutually movable slantingly to the longitudinal direction (17),
(h) the working plane (12, 13) being slantingly adjustable relative to the longitudinal direction (17) as viewed from the material plane (10),
(i) the tool unit (28, 29) being swivable about a positioning axis (20) located transversely to the material plane (10), the positioning axis (20) more particularly being located approximately at right angles to the material plane (10)
**characterized in that**
(j) a working zone (16) of the tool unit (28, 29) coming first into processing contact engagement with the ply material (2) is located substantially approximately in the positioning axis (20),
(k) the tool unit (28, 29) is configured as a slitter whose cooperating tools (28, 29) configured as circular rotatable upper and lower knives are slightly mutually offset in the longitudinal direction (17)
(1) and the positioning axis (20) is located in an axial plane (14) of the tool (28) offset contrary to the conveying direction (17) approximately at right angles to the material plane (10),
(m) that the electronic control means (61) contain a storage for retrievable control programs each of which is retrievable for transverse displacements of the tool unit (28, 29) differing in amount and optionally oriented counterwise,
(n) that control means (61) simultaneously affecting swivelling the tool unit (28, 29) and commencement or end of the transverse movement thereof electronically define the speed of transverse adjustment to the tangent of the angle (21) of the slanting orientation of the tool unit (28, 29) multiplied by the speed of relative longitudinal feed between ply material (2) and tool unit (28, 29) and
(o) control the transverse adjustment and swivelling drives (33, 46).

2. The device as set forth in claim 1, **characterized in that** the tool unit (28, 29) with a cross-slide (23) is mounted movable on the device frame (22) approximately at right angles to the longitudinal direction (17) by the transverse drive (33), that the tool unit (28, 29) is mounted movable on a working base (26, 27, 40) of the working unit (25) with a tool drive (49) arranged on the cross-slide (23) in a continuous working movement and that at least one part of the tool unit (28, 29) is adjustably mounted on the cross-slide (23) transversely to the working plane (12, 13).

3. The device as set forth in any of the preceding claims, **characterized in that** the two tools (28, 29) cooperate directly only in the region of a single line (6) and are mutually adjustable in common.

4. The device as set forth in any of the preceding claims, **characterized in that** one of the tools (28, 29) is driven by engagement in the other tool and/or in the ply material (2).

5. The device as set forth in any of the preceding claims, **characterized in that** the tool unit (28, 29) is supportingly connected only on one side of the material plane (10) directly to the device frame (22), that the tool unit (28, 29) is arranged on a linearly and/or swivably adjustable beam (40) laterally to the ply material (2), passing transversely through the material plane (10) as well as with the tool unit (28, 29) and that the beam (40) is mounted below the material plane (10) by a cross-arm (38) of the cross-slide (23) located totally below the material plane (10) as well as being swivable by a swivel drive (46) arranged on the cross-slide (23).

6. The device as set forth in any of the preceding claims, **characterized in that** two tool units (28, 29) are provided laterally adjustable and each transversely adjustable and that the tool units (28, 29) are transversely counter-adjustable simultaneously by the common drive (33) in the working condition.

7. The device as set forth in any of the preceding claims, **characterized in that** an addditional guide (60) supporting the ply material (2) approximately in the working zone (16) transversely to the material plane (10) is provided as at least one sliding table (58, 59) extending substantially over the material width, that a guide body (59) of the guide extending laterally outwards beyond the working plane (12, 13) is transversely adjustable together with the tool unit (28, 29) and that a transverse discharge for an edge strip (5) of the ply material (2) is provided between the working zone (16) and a beam portion (42) of the beam (40) passing through the material plane (10) as viewed from the material plane (10).

8. A method for processing ply material (2), such as paper, which defines a material plane (10) and a longitudinal direction (17), including a device as set forth in any of the claims 1 to 7, the ply material (2) and a tool unit (28, 29) processingly engaging the latter for implementing a longitudinal processing action being moved against each other continuously in a longitudinal movement parallel to the longitudinal direction (17) as a feed movement, after which the tool unit (28, 29) and the ply material (2) are transversely adjusted for changing a mutual first transverse position against each other in a transverse movement on mounts (31, 45) and more particularly after achieving a second transverse position are moved therein against each other to implement the longitudinal processing action, and the ply material (2) and tool unit (28, 29) are mutually transversely adjusted without interrupting the longitudinal movement and/or tool engagement in the ply material (2) in the latter being held tensionally stressed throughout, **characterized in that** adjustment of the tool unit (28, 29) occurs pulse-like for implementing a transverse processing action located substantially in a straight line throughout acutely angled slantingly to the longitudinal direction (17) and adjoining the longitudinal processing action without interruption and that for transverse adjustment the substantially constant speed of the longitudinal movement (17) is sensed, and after which as well as after the contour of the transverse processing action to be defined predetermined the speed of the transverse movement (18) is set, the speed of the transverse movement (18) being maintained constant over the major travel portion thereof and tool unit (28, 29) and the ply material (2) implementing the mutual orientation movement (19) only during the acceleration adjoining the constant speed of the transverse movement.

## Revendications

1. Dispositif pour le façonnage de matériau en couches (2), tel que du papier définissant un plan de matière (10) et une direction longitudinale (17),
(a) avec un bâti de dispositif (22)
(b) ainsi qu'au moins une unité de travail (25), dont l'unité d'outils (28, 29) qui s'engage en travaillant par exemple dans un état de travail dans le matériau en couche (2) à peu près parallèlement par rapport à la direction longitudinale (17) ainsi que s'engageant dans une zone de travail (16), définit un plan de travail (12, 13) orienté transversalement par rapport au matériau en couches (2) et qui
(c) est ajustable transversalement par rapport au plan de travail (12, 13) par rapport au matériau en couches (2),
(d) des moyens de commande (61) étant prévus pour l'ajustage au moins d'une unité d'outils (28, 29) en état de travail,
(e) la direction d'ajustage se trouvant transversalement par rapport au plan de travail (12, 13) et à peu près parallèlement par rapport au plan de matériau (10),
(f) la zone de travail étant située dans le domaine d'une fente de travail, dont les délimitations de fente (28, 29) étant ajustables ensemble avec les moyens de commande (61),
(g) l'unité d'outils (28, 29) et le matériau en couches (2) pouvant être déplacés l'un par rapport à l'autre en direction oblique par rapport à la direction longitudinale (17),
(h) le plan de travail (12, 13) pouvant être mis en position oblique en vue sur le plan de matériau (10) par rapport à la direction longitudinale (17),
(i) l'unité d'outils (28, 29) étant pivotable autour d'un axe de réglage (20) transversale par rapport au plan de matériau (10), de manière à ce que notamment l'axe de réglage (20) soit à peu près orthogonal par rapport au plan de matériau (10),
**caractérisé**
(j) en ce qu'une zone de travail (16) de l'unité d'outils (28, 29) se mettant en contact mécanique et de travail la première avec le matériau en couche (2) pendant le façonnage, se trouve en substance à peu près dans l'axe de réglage (20),
(k) en ce que l'unité d'outils (28, 29) est réalisée en tant que coupeur longitudinal à cisailler, dont les outils (28, 29), réalisés en tant que lames supérieures et inférieures circulaires et rotatives agissant ensemble, sont légèrement décalés l'un par rapport à l'autre en direction longitudinale (17),
(1) et que l'axe de réglage (20) est situé dans un plan axial (14), à peu près orthogonal par rapport au plan de matériau (10), de l'outil (28) décalé en direction contraire par rapport à la direction de transport (17),
(m) en ce que les moyens de commande (61) électroniques comprennent une mémoire pour des programmes d'exécution, qui peuvent être appelés individuellement pour produire des décalages transversaux de l'unité d'outils (28, 29) de dimensions différentes et qui pouvent être orientés aussi dans des directions opposées,
(n) en ce que simultanément les moyens de commande (61), effectuant le pivotage de l'unité d'outils (28, 29) et le commencement ou encore la terminaison de leur mouvement transversal, déterminent électroniquement la vitesse du décalage transversal en multipliant la tangente de l'angle (21) de l'orientation oblique de l'unité d'outils (28, 29) avec la vitesse du mouvement d'avance longitudinal relatif entre le matériau en couches (2) et l'unité d'outils (28, 29) et
(o) commandent les mécanismes d'entraînement d'ajustage transversal et de pivotage (33, 46).

2. Dispositif d'après la revendication 1, **caractérisé en ce que** l'unité d'outils (28, 29) est mobilement logée avec un chariot transversal (23) à peu près orthogonalement par rapport à la direction longitudinale (17) avec le mécanisme d'entraînement transversal (33) auprès du bâti (22), **en ce que** l'unité d'outils (28, 29), logée mobilement sur un socle de travail (26, 27, 40) de l'unité de travail (25) peut être déplacée avec un mécanisme d'entraînement d'outils (49) associé au chariot transversal (23) dans un mouvement de travail continu et **en ce qu'**au moins une partie de l'unité d'outils (28, 29) est logée de manière ajustable auprès du chariot transversal (23), transversalement par rapport au plan de travail (12, 13).

3. Dispositif d'après une des revendications précédentes, **caractérisé en ce que** les deux outils (28, 29) agissent ensemble de manière directe uniquement dans le domaine d'une seule ligne (6) et qu'ils sont ajustables de manière commune ainsi que l'un par rapport à l'autre.

4. Dispositif d'après une des revendications précédentes, **caractérisé en ce qu'**un des outils (28, 29) est entraîné par engagement avec l'autre outil et/ou dans le matériau en couches (2).

5. Dispositif d'après une des revendications précédentes, **caractérisé en ce que** l'unité d'outils (28, 29) est directement raccordée avec le bâti (22) de manière portante uniquement sur un côté du plan de matériau (10), **en ce que** l'unité d'outils (28, 29) est disposée sur un support (40) traversant de manière transversale le plan de matériau (10) latéralement par rapport au matériau en couches (2) ainsi que ajustable linéairement et/ou pour un pivotage avec l'unité d'outils (28, 29) et **en ce que** le support (40) est logé au-dessous du plan de matériau (10) avec un bras transversal (38) au chariot transversal (23) situé complètement au-dessous du plan de matériau (10) ainsi qu'il est pivotable avec le mécanisme d'entraînement (46) disposé sur le chariot transversal (23).

6. Dispositif d'après une des revendications précédentes, **caractérisé en ce que** l'on prévoit deux unités d'outils (28, 29) latéralement limitrophes ainsi que respectivement ajustables transversalement, et **en ce qu'**en état de travail les unités d'outils (28, 29) sont transversalement ajustables simultanément et en sens inverse avec un mécanisme d'entraînement (33) commun.

7. Dispositif d'après une des revendications précédentes, **caractérisé en ce que** l'on prévoit un moyen de guidage (60) additionnel soutenant le matériau en couches (2) à peu près dans la zone de travail (16) transversalement par rapport au plan de matériau (10), tel qu'au moins une glissière (58, 59), s'étendant essentiellement sur la largeur de matériau, **en ce qu'**un corps de guidage (59), s'étendant latéralement vers l'extérieur au-delà du plan de travail (12, 13), du moyen de guidage est transversalement ajustable ensemble avec l'unité d'outils (28, 29) et **en ce qu'**en projection sur le plan de matériau (10), entre la zone de travail (16) et une pièce de support (42) du support (40), laquelle traverse le plan de matériau (10), est prévu un moyen d'éduction latérale pour une bande marginale (5) du matériau en couches (2).

8. Procédé pour le façonnage de matériau en couches (2), tel que du papier, définissant un plan de matériau (10) et une direction longitudinale (17), avec un dispositif d'après une des revendications de 1 à 7, le matériau en couches (2) et une unité d'outils (28, 29) s'engageant avec une action de façonnage dans celui-ci sont mus en tant que mouvement d'avance pour l'exécution d'un façonnage longitudinal l'un par rapport à l'autre continuellement dans un mouvement longitudinal parallèle à la direction longitudinale (17), après quoi l'unité d'outils (28, 29) et le matériau en couches (2) sont ajustés transversalement, pour la modification d'une première position transversale mutuelle, l'un par rapport à l'autre dans un mouvement transversal sur des logements (31, 45) et il sont mus l'un par rapport à l'autre, notamment après l'atteinte d'une deuxième position transversale, dans celle-ci pour l'exécution du façonnage longitudinal, et le matériau en couches (2) et l'unité d'outils (28, 29) étant ajustés transversalement l'un par rapport à l'autre et pivotés sans interruption du mouvement longitudinal ou encore de la prise d'outil dans le matériau en couches (2), le matériau en couches (2) étant gardé continuellement sous une contrainte de traction, **caractérisé en ce que** l'ajustage de l'unité d'outils (28, 29) est produit de manière impulsionnelle pour l'exécution d'un façonnage transversal en substance rectiligne de manière continue, situé de manière acutangulairement oblique par rapport à la direction longitudinale (17) ainsi que s'ensuivant sans interruptions au façonnage longitudinal et **en ce que** pour l'ajustage transversal la vitesse essentiellement constante du mouvement longitudinal (17) est enregistrée et ensuite, ainsi que suivant le contour à déterminer au préalable du façonnage transversal, la vitesse du mouvement transversal (18) est réglée par voie de calcul, **en ce que** la vitesse du mouvement transversal (18) est gardée constante sur la plus grande partie de la voie et **en ce qu'**uniquement pendant l'accélération à la suite de la vitesse constante du mouvement transversal l'unité d'outils (28, 29) et le matériau en couches exécutent le mouvement d'orientation (19) mutuel.
